# EUROPÄISCHE PATENTSCHRIFT

(11) **EP 1 871 941 B1**
(45) Veröffentlichungstag und Bekanntmachung des Hinweises auf die Patenterteilung: **30.07.2008**
(21) Anmeldenummer: 06701673.3
(22) Anmeldetag: 09.01.2006
(51) Int. Cl.: D06F 35/00, D06F 37/06, D06F 37/30

(54) **VERFAHREN ZUM WASCHEN VON SCHRUMPFGEFÄHRDETEN TEXTILIEN UND WASCHMASCHINE ZUM DURCHFÜHREN DESSELBEN**
METHOD FOR WASHING SHRINKABLE TEXTILES AND A WASHING MACHINE FOR CARRYING OUT SAID METHOD
PROCEDE DE LAVAGE DE TEXTILES RETRECISSANTS ET LAVE-LINGE DESTINE A LA MISE EN OEUVRE DE CE PROCEDE

(30) Priorität: 11.04.2005 DE 102005016566
(43) Veröffentlichungstag der Anmeldung: 02.01.2008
(73) Patentinhaber: BSH Bosch und Siemens Hausgeräte GmbH, 81739 München (DE)
(72) Erfinder: RÜDIGER, Oliver, 12167 Berlin (DE); CZYZEWSKI, Gundula, 13125 Berlin (DE)
(86) Internationale Anmeldenummer: PCT/EP2006/050083
(87) Internationale Veröffentlichungsnummer: WO 2006/108722

(56) Entgegenhaltungen:
- EP-A- 0 475 462
- EP-A- 1 526 209
- DE-A1- 3 703 860
- DE-A1- 10 130 779
- GB-A- 1 174 815
- US-A1- 2003 061 840
- US-A1- 2003 208 855

## Beschreibung

Die Erfindung betrifft ein Verfahren zum Waschen eines Wäschepostens aus schrumpfgefährdeten Textilien in einer programmgesteuerten Waschmaschine, der während der Behandlung in einem auf die Bedürfnisse der Textilien abgestimmten Prozessabschnitt in einer drehbar gelagerten Wäschetrommel unter Durchflutung von Wasser und gegebenenfalls Waschmittel bewegt wird, bei dem die Einschalt- und Ausschaltdauer eines Motors vorgegeben wird, der die Wäschetrommel dreht, und eine Waschmaschine zur Durchführung dieses Verfahrens.

Aus DE 37 03 860 A1 ist ein Verfahren zum Waschen von Wolle bekannt, das eine schrumpfgefährdete Textilart ist. Bei diesem Verfahren wird die Wäschetrommel während aufeinander folgenden Bewegungs- und Ruhephasen mit einem Motor angetrieben, der die Wäschetrommel während der sehr kurzen Bewegungsphasen über eine Rampe auf eine Drehzahl von 45 1/min beschleunigt, wobei bei aufeinander folgenden Bewegungsphasen die Drehrichtung der Wäschetrommel wechselt. Die Zeitdauer der jeweiligen Ruhephasen beträgt ein Vielfaches der Dauer der Bewegungsphasen.

Durch die sehr kurzen Bewegungsphasen und dem speziellen Anlauf des Motors soll die mechanische Belastung des Textils und somit der Schrumpf desselben verringert werden. Nachteilig an einem solchen Verfahren ist, dass die Textilien auch nach mehreren Bewegungsphasen nicht vollständig mit Wasser oder Lauge benetzt und zum Zwecke der Reinigung nicht genügend durchflutet werden.

Bei einem aus EP 475 462 A1 bekannten Verfahren zum Waschen eines schrumpfempfindlichen Wäschepostens wird eine Wäschetrommel einer Waschmaschine in einem Feingang reversierend angetrieben. Die Wäschetrommel ist unter so genannten Mitnehmern mit Schöpfeinrichtungen zur besseren Durchfeuchtung der Wäsche ausgerüstet, die derart ausgebildet sind, dass Wasser bevorzugt in einer Schöpfdrehrichtung von den Mitnehmern aufgenommen wird und in der Gegendrehrichtung die Mitnehmer entleert werden. Der Drehrythmus der Wäschetrommel ist auf die Schöpfeinrichtung angepasst, wobei die Wäschetrommel in dem Feingang mit einer Einschaltdauer von 30% betrieben wird. EP 475 462 A1 offenbart die Verwendung verschiedener Drehrythmen, bei denen die Wäschetrommel in Schöpfdrehrichtung und in Gegendrehrichtung mit denselben oder mit unterschiedlichen prozentualen Einschaltdauerverhältnissen angetrieben wird.

Eine weitere Waschmaschine und an unterschiedliche Textilarten angepasste Verfahren zum Waschen von Wäsche ist aus US 2003/0061840 A1 bekannt. Eine solche Waschmaschine weist eine Wäschetrommel auf, die aus zwei zueinander drehbaren Hälften besteht. Die Waschverfahren sind in mehrere Prozessabschnitte aufgeteilt, in welchen abhängig von einem gewählten Programm die Wäschetrommel mit unterschiedlichen Einschaltdauern betrieben wird. Innerhalb solcher Prozessabschnitte werden die Trommelhälften entweder gleichsinnig oder gegenläufig drehend angetrieben. Eines der offenbarten Verfahren eignet sich zum Waschen von schrumpfempfindlichen Textilien, bei dem in einem Hauptwaschprozess die Trommelhälften gleichsinnig in einer ersten Phase mit einer geringen Einschaltdauer und in einer daran anschließenden Phase mit einer sehr geringen Einschaltdauer angetrieben werden. Es folgt eine weitere Phase, in der die Trommelhälften gegenläufig mit einer gegenüber der vorangegangenen Phase höheren Einschaltdauer betrieben werden.

Der Erfindung liegt daher die Aufgabe zugrunde, ein Verfahren und eine Waschmaschine zur Durchführung des Verfahrens zu schaffen, dass während eines auf die Bedürfnisse von schrumpfgefährdeten Textilien abgestimmten Waschprozess die Textilien frühzeitig mit der optimalen Menge an Wasser bzw. Lauge benetzt und durchflutet werden und damit der Waschprozess für schrumpfgefährdete Textilien optimiert wird.

Erfindungsgemäß ist das eingangs beschriebene Verfahren dadurch ausgebildet, dass das Verhältnis der Einschaltdauer zu der möglichen Einschaltdauer des Motors während des Prozessabschnitts abschnittsweise oder kontinuierlich kleiner wird.

Es hat sich nämlich gezeigt, dass das die Schrumpfempfindlichkeit der Textilien erst mit der Behandlungsdauer stark ansteigt. Daher ist es besonders vorteilhaft das Textil zu Beginn des Waschprozesses relativ stark zu bewegen, wodurch eine schnelle Benetzung und gute Durchflutung des Textils mit Wasser oder Lauge erreicht werden kann, ohne ein übermäßiges Schrumpfen des Textils zu bewirken. Im weiteren Verlauf des Waschprozesses steigt die Schrumpfempfindlichkeit durch die zunehmende Einwirkdauer und gegebenenfalls durch eine steigende Behandlungstemperatur des Wassers oder der Lauge. Daher wird vorteilhaft bei dem erfinderischen Verfahren der Grad der Bewegung des Textils mit zunehmender Behandlungsdauer entsprechend der Zunahme der Schrumpfempfindlichkeit verringert. Eine solche Verringerung der Bewegung der Textilien wird durch die Reduzierung des Verhältnisses der Einschaltdauer zu der möglichen Einschaltdauer des Motors erreicht. Das heißt, dass die Dauer der jeweiligen Einschaltzeiten des Motors verringert und/oder die Dauer der jeweiligen Ausschaltzeiten während des Waschprozessfortschritts verlängert werden.

In einer Ausgestaltung der Erfindung wird die schnelle Benetzung der Textilien vorteilhaft unterstützt, indem während der Drehung der Wäschetrommel, auf deren Innenseite ihres Mantels eine Einrichtung zum Schöpfen des Wassers aus dem unteren Bereich eines Laugenbehälters angeordnet ist, das geschöpfte Wasser über der Wäsche abregnet, wenn die Schöpfeinrichtung sich in jeweils einer Position höher als der Wäscheposten befindet. Somit werden die Textilien nicht nur durch die freie Flotte benetzt, sondern sie werden allseitig mit Wasser oder Lauge beaufschlagt.

Gemäß der Weiterbildungen der Erfindung nach Anspruch 3 oder 5 wird die Wäschetrommel während des Prozessabschnitts ausschließlich in einer Richtung oder mit abwechselnden Drehrichtungen gedreht, wodurch vorteilhaft eine Umlagerung der Textilien innerhalb des Wäschepostens erzielt wird, damit alle Wäschestücke gleichmäßig benetzt werden.

Es hat sich gezeigt, dass bei einem Drehen der Wäschetrommel mit einer relativ geringen Drehzahl von beispielsweise 15 bis 25 1/min eine Umlagerung der Wäsche besonders gut erzielt wird, wenn die Wäschetrommel ausschließlich in einer Drehrichtung bewegt wird, da die Textilien bei einer solchen Trommeldrehzahl in der Wäschetrommel nur wenig von den am Trommelmantel angeordneten Mitnehmern angehoben werden. Die Wäschestücke werden bei einer gleichbleibenden Drehrichtung somit allmählich weiterbewegt und umgelagert, wohingegen ein Drehen der Trommel bei einer solchen Drehzahl in entgegengesetzter Drehrichtung die Wäschestücke an den ursprünglichen Ort zurückbewegen würde.

Dem gegenüber ist ein Drehen der Wäschetrommel mit wechselnden Drehrichtungen mit einer Drehzahl von beispielsweise 25 bis 35 1/min günstiger für eine schnelle Umlagerung der Wäschestücke innerhalb des Wäschepostens, da bei solchen Drehzahlen die Wäschestücke durch die Mitnehmer weiter angehoben werden und von dem Trommelmantel zum Grund der Wäschetrommel zurückfallen, wodurch eine zufällige Wäscheverteilung erzielt und der Wäscheposten somit besonders schnell umverteilt wird.

In einer weiteren vorteilhaften Ausgestaltung des Verfahrens erfolgt die Drehung der Wäschetrommel in der Richtung in der Wirksamkeit der Schöpfeinrichtung. Dadurch wird die Schöpfeinrichtung beim Drehen der Wäschetrommel optimal mit Wasser oder Lauge gefüllt und wenn die Schöpfeinrichtung sich oberhalb des Wäschepostens befindet, regnet die aufgenommene Wassermenge aus der Schöpfeinrichtung auf die Textilien ab.

Das erfinderische Verfahren wird bei einem Betrieb der Wäschetrommel, die eine Schöpfeinrichtung mit einer optimalen Wirksamkeit für eine Drehrichtung hat, dadurch vorteilhaft weitergebildet, dass die Wäschetrommel in Richtung der Wirksamkeit der Schöpfeinrichtung mit einem Einschaltdauerverhältnis dieser Richtung gedreht wird, das größer als das Einschaltdauerverhältnis der Gegenrichtung ist. Durch eine solche Weiterbildung kann auch bei dem Betrieb der Wäschetrommel mit wechselnden Drehrichtungen ein schnelles Benetzen des Wäschepostens durch die optimale Nutzung der Schöpfeinrichtung deutlich unterstützt werden.

Die schnelle Benetzung und Durchflutung der Textilien wird weiter besonders vorteilhaft dadurch gefördert, dass zu Beginn des Waschprozesses das Einschaltdauerverhältnis größer als 12% ist. Durch diese Ausgestaltung wird eine Bewegungsarmut zu Beginn des Waschprozesses vermieden und eine intensive Durchdringung des Textils mit Wasser oder Lauge erzielt. Der hohe Bewegungsanteil der Textilien bewirkt zusätzliche eine hohe Wäschemechanik, die für die Reinigung des Textils besonders vorteilhaft ist.

Zur Vermeidung des Schrumpfes der Textilien wird in einer weiteren Ausgestaltung des Verfahrens zum Ende des Waschprozesses ein Einschaltdauerverhältnis von weniger als 5% gewählt. Es hat sich gezeigt, dass gerade zum Ende des Waschprozesses die Schrumpfempfindlichkeit durch die vorangegangene und noch andauernde Aufweichung des Textils so stark zugenommen hat, dass bei einer so geringen Bewegung der Textilien ein übermäßiges Schrumpfen derselben wirksam vermieden wird. Da zu Beginn des Waschprozesses die Textilien mit einem hohen Bewegungsanteil behandelt werden, wird trotz der geringen Bewegung am Ende des Waschprozesses der für die Reinigung erforderliche absolute Waschmechanikeintrag bzw. die erforderliche mechanische Energie gewährleistet und eine optimale Reinigung bei geringem Schrumpf der Textilien erzielt.

Dazu hat sich gezeigt, dass die Trommeldrehung in Abstimmung mit den Konstruktionsmerkmalen des Laugenbehälters und/oder der Wäschetrommel mit einer Drehzahl von 15 bis 35 1/min für alle möglichen Ausgestaltungen des erfindungsgemäßen Verfahrens besonders vorteilhaft ist. Der genaue Drehzahlwert kann abhängig von der Geometrie, Funktion der Mitnehmer und der bevorzugten Drehrichtung noch optimiert werden.

Entsprechend hat sich die Trommelbewegung in Abstimmung mit den Konstruktionsmerkmalen des Laugenbehälters und/oder der Wäschetrommel mit einer Pause von 10 bis 60 Sekunden als besonders geeignet erwiesen. Dadurch hat die Waschlauge Gelegenheit, ausreichend intensiv auf die Textilien einzuwirken.

Die erfindungsgemäße Ausgestaltung des Verfahrens sowie der Waschmaschine zur Durchführung desselben sind nachstehend anhand zweier Ausführungsbeispiele für einen Bewegungsablauf einer Wäschetrommel während eines Waschprozesses näher erläutert. Es zeigen
- Fig. 1: ein schematisches Schnittbild durch einen Laugenbehälter mit einer Wäschetrommel,
- Fig. 2: einen qualitativen Funktionsverlauf der Schrumpfempfindlichkeit in Abhängigkeit der Einwirkdauer eines Textils während des Waschprozesses,
- Fig. 3: einen qualitativen Funktionsverlauf des Einschaltdauerverhältnisses in Abhängigkeit der Waschprozessdauer,
- Fig.4: einen erfindungsgemäßen unidirektionalen Bewegungsablauf der Wäschetrommel anhand eines Diagramms und
- Fig. 5: einen erfindungsgemäßen Bewegungsabschnitt der Wäschetrommel mit wechselnden Drehrichtungen anhand eines Diagramms.

Eine Waschmaschine hat eine in Fig. 1 dargestellte in einem Laugebehälter 2 drehbar gelagerte Wäschetrommel 1 und einen nicht dargestellten Motor, der die Wäschetrommel 1 antreibt. An der Innenseite des Mantels der Wäschetrommel 1 sind drei Wäschemitnehmer 3 befestigt, die bei einer Drehung der Wäschetrommel 1 bewirken, dass die Wäschestücke des Wäschepostens 6 vom Grund der Wäschetrommel 1 angehoben werden und aufgrund der Schwerkraft nach dem Anheben zurückfallen. Somit wird die für die Reinigung erforderliche Waschmechanik auf die Wäschestücke bewirkt. Der Grad der Bewegung bzw. der Waschmechanik der Wäschestücke hängt von den geometrischen Abmessungen der Wäschetrommel 1 und der Mitnehmer 3 sowie der Drehzahl der Wäschetrommel 1 ab. Der Trommeldurchmesser der Waschmaschine des bevorzugten Ausführungsbeispiels beträgt 50 cm. Es sind auch andere Trommeldurchmesser möglich, wobei dann insbesondere die Trommeldrehzahl entsprechend für den jeweiligen Trommeldurchmesser angepasst werden muss.

In Fig. 2 wird qualitativ ein Verlauf der Schrumpfempfindlichkeit SE von einem Textil, beispielsweise Wolle, in Abhängigkeit der Einwirkdauer t während eines Waschprozesses gezeigt. Dabei ist auf der x-Achse des Diagramms die Einwirkdauer t bzw. die Dauer t eines Waschprozesses und auf der y-Achse die Schrumpfempfindlichkeit SE aufgetragen. Die Schrumpfempfindlichkeit SE gibt das Vermögen eines Wäschestückes an, in welchem Grad sich die Längenausdehnungen des Wäschestücks während der Behandlung desselben ändern. Dabei wird die Schrumpfempfindlichkeit SE als eine Verhältniszahl der momentanen Längenausdehnung zu der Längenausdehnung des Wäschestücks vor der Behandlung desselben in Prozent angegeben.

Neben der Einwirkdauer wird der Schrumpf der Textilien durch den Eintrag an mechanischer Energie beeinflusst, beispielsweise in Form von Textilbewegung. Daher sind die Parameter der Drehzahl der Wäschetrommel 1 und der Einschaltdauer des Motors, die die Textilbewegung maßgeblich beeinflussen, auf die Schrumpfempfindlichkeit SE der Textilien abzustimmen. Neben der Textilbewegung wird der Schrumpf des Textils auch durch die Temperatur des Behandlungsmedium beeinflusst.

Wie in Fig. 2 gezeigt ist die Schrumpfempfindlichkeit SE zu Beginn des Waschprozesses noch relativ gering, da die einzelnen Fasern durch die geringe Einwirkzeit noch nicht stark aufgequollen sind. Somit kann zu Beginn des Waschprozesses auch das sonst sehr schrumpfempfindliche Textil stärker bewegt werden, ohne einen übermäßigen Schrumpf des Textils durch diese Bewegung zu bewirken.

Die Waschmaschine verfügt daher über eine Programmsteuereinrichtung mit Mitteln zur Ansteuerung des Motors und zum Steuern des Ablaufes der Trommeldrehzahl gemäß der Figuren 4 oder 5.

Sofern die Wäschetrommel 1 gemäß Figur 4 in nur einer Drehrichtung betrieben wird, wird der Motor während der Phase A aufeinanderfolgend für die Dauer T_e von 12 sec eingeschaltet und für T_a von 48 sec ausgeschaltet, wobei der Motor derartig angesteuert wird, dass während der Einschaltphasen die Wäschetrommel 1 mit einer Drehzahl von 22 1/min dreht. Das Einschaltdauerverhältnis ED während der Phase A ergibt sich somit gemäß der Formel ED = T_e / (T_e + T_a) zu 20 %.

Entsprechend der Zunahme der in Fig. 2 dargestellten Schrumpfempfindlichkeit ED wird bei dem Verfahren gemäß Fig. 4 während der Phase B die Einschaltdauer des Motors T_e auf 7,2 sec (bzw. auf 1,8 sec während der Phase C) verkürzt und die Ausschaltdauer T_a entsprechend auf 52,8 sec (bzw. auf 58,2 sec während der Phase C) verlängert. Somit ergibt sich für die Phase B ein Einschaltdauerverhältnis ED von 12% und entsprechend für die Phase C ein Einschaltdauerverhältnis von 3%. Das derartig gestaltete Verfahren bewirkt, dass der Eintrag an mechanischer Energie in das Textil mit zunehmender Schrumpfempfindlichkeit SE abnimmt und dass zugleich die für die Reinigung des Textils erforderliche gesamte mechanische Energie erhalten bleibt. Beispielsweise werden bei im Stand der Technik bekannten Waschverfahren für schrumpfgefährdete Textilien die Wäschetrommel während des Waschprozesses mit einem konstanten Einschaltdauerverhältnis ED von 12 % bewegt. Die dabei resultierende gesamte auf das Textil wirkende mechanische Energie ist in etwa so groß wie bei dem erfindungsgemäßen Ausführungsbeispiel.
Die Veränderung des Einschaltdauerverhältnisses ED während des Waschprozesses bei der bevorzugten Ausführung gemäß Fig. 4 ist im Diagramm gemäß Fig. 3 (durchgezogenen Funktionslinie) dargestellt. In alternativen Ausführungen kann das Verhältnis der Einschaltdauer ED während der Dauer t des Waschprozesses auch gemäß der gestrichelten Linie in Fig. 3 kontinuierlich reduziert werden.

Darüber hinaus verfügt die Wäschetrommel 1 über in Fig. 1 dargestellte Wäschemitnehmer 3, die mit Schöpfeinrichtungen 4 ausgestattet sind und die auf ihren Firstabschnitten Löcher 5 aufweisen, durch die aus dem unteren Abschnitt des Laugenbehälters 2 geschöpftes Wasser über den Wäscheposten 6 geregnet wird, wenn die Mitnehmer 3, wie der Mitnehmer 3.1 in der Darstellung, durch Drehen der Wäschetrommel 1 in Richtung des Pfeils 7 in eine oberhalb des Wäscheposten 6 liegende Position gerät.

Im bevorzugten Ausführungsbeispiel dreht die Wäschetrommel 1 ausschließlich in Richtung des Pfeils 7, somit wird die Wirksamkeit der Schöpfeinrichtung optimal genutzt und der Wäscheposten 6 allseitig mit Wasser oder Lauge beaufschlagt. Hierdurch wird die eine schnelle Benetzung und Durchflutung der Textilien des Wäscheposten 6 vorteilhaft unterstützt.

Gemäß dem zweiten Ausführungsbeispiel, dargestellt in Fig. 5, dreht die Wäschetrommel 1 mit wechselnden Drehrichtungen mit einer Drehzahl von +33 bzw. -33 1/min. Dabei ist in der Phase A die Einschaltdauer T_e1 des Motors mit 15 sec für die Drehung der Wäschetrommel 1 in Richtung des in Fig. 1 dargestellten Pfeils 7 bzw. in Richtung der Wirksamkeit der Schöpfeinrichtung 4 länger als die Einschaltdauer T_e2 mit 9 sec für die Drehung der Wäschetrommel 1 in entgegengesetzter Richtung. Während der Phase A betragen die Ausschaltdauern T_a1 45 sec und T_a2 51 sec. Das Einschaltdauerverhältnis ED_<> des Motors einer Drehrichtung berechnet sich nach der Formel ED_<> = T_e<> / (T_e<> + T_a<>). Somit ist das Einschaltverhältnis ED_1 des Motors für die Drehung der Wäschetrommel 1 in Richtung der Wirksamkeit der Schöpfeinrichtung 4 mit 25% größer als das Einschaltdauerverhältnis ED_2 der Gegendrehrichtung mit 15%. Durch eine solche Wahl der Einschaltdauerverhältnisse ED_1 und ED_2 kann trotz eines Betriebes der Wäschetrommel mit wechselnden Drehrichtungen die Wirksamkeit der Schöpfeinrichtung 4 wirkungsvoll genutzt werden. Die Ein- und Ausschaltdauern T_e1, T_a1, T_e2 und T_a2 sind im zweiten Ausführungsbeispiel derartig gewählt, dass das mittlere Einschaltdauerverhältnis bezogen auf die gesamte Phase A wie im ersten Ausführungsbeispiel 20% beträgt.

Die Ein- und Ausschaltdauern T_e1, T_a1, T_e2 und T_a2 des Motors bei dem Verfahren gemäß Fig. 5 sind zusammenfassend in der nachstehenden Tabelle 1 aufgeführt:

**Tabelle 1**

| | Phase A | Phase B | Phase C |
|---|---|---|---|
| T_e1 | 15 sec | 9 sec | 2,25 |
| T_a1 | 45 sec | 51 sec | 57,75 |
| T_e2 | 9 sec | 5,4 sec | 1,35 |
| T_a2 | 51 sec | 54,6 sec | 58,65 |
| ED_1 | 25% | 15% | 3,75 % |
| ED_2 | 15% | 9% | 2,25 % |
| mittlere ED | 20 % | 12 % | 3% |

Die Ein- und Ausschaltdauern T_e und T_a des Motors und die Drehzahlen der Wäschetrommel 1 sind nicht bei dem erfinderischen Verfahren auf die für die beiden Ausführungsbeispiele angegebenen Zahlenwerte beschränkt, sondern sie können unter Berücksichtigung der Bedürfnisse der zu behandelnden Textilien und der geometrischen Abmessungen der Wäschetrommel 1 und der Mitnehmer 3 im Rahmen der beanspruchten Bereiche variiert werden.

## Patentansprüche

1. Verfahren zum Waschen eines Wäschepostens (6) aus schrumpfgefährdeten Textilien in einer programmgesteuerten Waschmaschine mit einem Motor, der eine drehbar gelagerte Wäschetrommel (1) antreibt, umfassend einen Waschprozess, bei dem der Wäscheposten (6) zur Benetzung und Durchflutung mit Wasser oder Lauge bewegt wird, indem der Motor mit vorgegebenen Einschaltdauern (T_e, T_e1, T_e2) und Ausschaltdauern (T_a, T_a1, T_a2) angetrieben wird, **dadurch gekennzeichnet, dass** während des Fortschritts des Waschprozesses das Einschaltdauerverhältnis (ED, ED_1, ED_2) des Motors, welches durch den Quotienten aus der Einschaltdauer (T_e, T_e1, T_e2) und der Summe von der Einschaltdauer (T_e, T_e1, T_e2) und der Ausschaltdauer (T_a, T_a1, T_a2) bestimmt ist, entsprechend der Zunahme der Schrumpfempfindlichkeit (SE) abschnittsweise oder kontinuierlich reduziert wird.

2. Verfahren nach Anspruch 1, **dadurch gekennzeichnet, dass** während der Drehung der Wäschetrommel (1), auf deren Innenseite ihres Mantels eine Schöpfeinrichtung (4) zum Schöpfen des Wassers aus dem unteren Bereich eines Laugenbehälters (2) angeordnet ist, das geschöpfte Wasser über den Wäscheposten (6) abregnet, wenn die Schöpfeinrichtung (4) sich oberhalb des Wäschepostens (6) befindet.

3. Verfahren nach Anspruch 1 oder 2, bei dem die Wäschetrommel (1) während des Waschprozesses ausschließlich in einer Richtung (7) gedreht wird.

4. Verfahren nach Anspruch 2, **dadurch gekennzeichnet, dass** die Wäschetrommel (1) in Richtung (7) der Wirksamkeit der Schöpfeinrichtung (4) gedreht wird.

5. Verfahren nach Anspruch 1 oder 2, bei dem die Wäschetrommel (1) während des Waschprozesses in abwechselnden Richtungen gedreht wird.

6. Verfahren nach Anspruch 2, **dadurch gekennzeichnet, dass** die Wäschetrommel (1) in Richtung (7) der Wirksamkeit der Schöpfeinrichtung (4) mit einem Einschaltdauerverhältnis (ED_1) dieser Richtung gedreht wird, das größer als das Einschaltdauerverhältnis (ED_2) der Gegenrichtung ist.

7. Verfahren nach einem der vorstehenden Ansprüche, **dadurch gekennzeichnet, dass** der Motor während einer Phase (A) zu Beginn des Waschprozesses mit einem Einschaltdauerverhältnis (ED, ED_1, ED_2) größer 12% betrieben wird.

8. Verfahren nach Anspruch 7, **dadurch gekennzeichnet, dass** der Motor während einer Phase (C) am Ende des Waschprozesses mit einem Einschaltdauerverhältnis (ED, ED_1, ED_2) kleiner 5% betrieben wird.

9. Verfahren nach einem der vorstehenden Ansprüche, bei dem die Trommeldrehung in Abstimmung mit den Konstruktionsmerkmalen des Laugenbehälters (2) und/oder der Wäschetrommel (1) mit einer Drehzahl von 15 bis 35 1/min gedreht wird.

10. Verfahren nach einem der vorstehenden Ansprüche, bei dem die Antriebsphasen des Motors in einem Abstand von 10 bis 60 Sekunden folgen.

11. Programmgesteuerte Waschmaschine zum Durchführen des Verfahrens nach einem der Ansprüche 1 bis 10 mit einer drehbar gelagerten Wäschetrommel (1), die von einem Motor angetrieben wird, und mit einer Programmsteuerung, die Mittel zur Ansteuerung des Motors und zum Steuern des Ablaufes der Drehzahl der Wäschetrommel (1) hinsichtlich des Betrags der Drehzahl, der Drehrichtung (7), der Einschaltdauer (T_e, T_e1, T_e2) und der Ausschaltdauer (T_a, T_a1, T_a2) des Motors umfasst, **dadurch gekennzeichnet, dass** die Mittel zum abschnittsweisen oder kontinuierlichen Reduzieren des Einschaltdauerverhältnisses entsprechend der Zunahme der Schrumpfempfindlichkeit (SE) während des Waschprozesses durch Steuerung der Einschaltdauer (T_e, T_e1, T_e2) und Ausschaltdauer (T_a, T_a1, T_a2) ausgebildet sind.

12. Waschmaschine nach Anspruch 11 mit einem Laugenbehälter (2), **dadurch gekennzeichnet, dass** die Wäschetrommel auf der Innenseite ihres Mantels Mitnehmer (3, 3.1) enthält, die mit einer Schöpfeinrichtung (4) zum Schöpfen des Wassers aus dem unteren Bereich des Laugenbehälters (2) und zum Abregnen des geschöpften Wassers ausgerüstet ist, wobei ein Abregnen erfolgt, wenn die Schöpfeinrichtung (4) sich oberhalb Wäschepostens (6) befindet.

13. Waschmaschine nach Anspruch 11 oder 12, **dadurch gekennzeichnet, dass** die Drehung der Wäschetrommel während des Waschprozesses ausschließlich in einer Drehrichtung (7) stattfindet.

14. Waschmaschine nach Anspruch 12, **dadurch gekennzeichnet, dass** die Drehrichtung (7) der Wäschetrommel (1) der Richtung der Wirksamkeit der Schöpfeinrichtung entspricht.

15. Waschmaschine nach Anspruch 11 oder 12, **dadurch gekennzeichnet, dass** die Drehung der Wäschetrommel (1) während des Waschprozess mit abwechselnden Drehrichtungen stattfindet.

16. Waschmaschine nach Anspruch 12, **dadurch gekennzeichnet, dass** die Drehung der Wäschetrommel (1) in Richtung der Wirksamkeit der Schöpfrichtung (7) mit einem Einschaltdauerverhältnis (ED_1) dieser Drehrichtung stattfindet, das größer als das Einschaltdauerverhältnis (ED_2) der Gegenrichtung ist.

17. Waschmaschine nach einem der Ansprüche 11 bis 16, **dadurch gekennzeichnet, dass** die Mittel zum Ansteuern des Motors während einer Phase (A) zu Beginn des Waschprozesses mit einem Einschaltdauerverhältnis (ED, ED_1, ED_2) größer 12% ausgebildet sind.

18. Waschmaschine nach Anspruch 17, **dadurch gekennzeichnet, dass** die Mittel zum Ansteuern des Motors während einer Phase (C) am Ende des Waschprozesses mit einem Einschaltdauerverhältnis (ED, ED_1, ED_2) kleiner 5% ausgebildet sind.

19. Waschmaschine nach einem der Ansprüche 11 bis 18, **dadurch gekennzeichnet, dass** die Trommeldrehung in Abstimmung mit den Konstruktionsmerkmalen des Laugenbehälters (2) und/oder der Wäschetrommel (1) mit einer Drehzahl von 15 bis 35 1/min ausführbar ist.

20. Waschmaschine nach einem der Ansprüche 11 bis 19, **dadurch gekennzeichnet, dass** Antriebsphasen des Motors einen Abstand von 10 bis 60 Sekunden haben.

## Claims

1. Method of washing a laundry batch (6) of shrink-prone textiles in a program-controlled washing machine with a motor driving a rotatably mounted laundry drum (1), comprising a washing process in which the laundry batch (6) is, for wetting and saturation by water or solution, moved in that the motor is driven with predetermined switch-on periods (T_e, T_e1, T_e2) and switch-off periods (T_a, T_a1, T_a2), **characterised in that** during the progress of the washing process the switch-on period ratio (ED, ED_1, ED_2) of the motor, which is determined by the quotient of the switch-on period (T_e, T_e1, T_e2) and the sum of the switch-on period (T_e, T_e1, T_e2) and the switch-off period (T_a, T_a1, T_a2), is reduced section-by-section or continuously in correspondence with the increase in shrinkage sensitivity (SE).

2. Method according to claim 1, **characterised in that** during the rotation of the laundry drum (1), on the inner side of the casing of which a scoop device (4) for scooping water from the lower region of the solution container (2) is arranged, the scooped water is rained over the laundry batch (6) when the scoop device (4) is disposed above the laundry batch (6).

3. Method according to claim 1 or 2, in which the laundry drum (1) during the washing process is rotated exclusively in one direction (7).

4. Method according to claim 2, **characterised in that** the laundry drum (1) is rotated in the direction (7) of effectiveness of the scoop device (4).

5. Method according to claim 1 or 2, in which the laundry drum (1) during the washing process is rotated in alternate directions.

6. Method according to claim 2, **characterised in that** the laundry drum (1) is rotated in the direction (7) of effectiveness of the scoop device (4) with a switch-on period ratio (ED_1) of this direction which is greater than the switch-on period ratio (ED_2) of the opposite direction.

7. Method according to any one of the preceding claims, **characterised in that** the motor is operated during a phase (A) at the beginning of the washing process with a switch-on period ratio (ED, ED_1, ED_2) greater than 12%.

8. Method according to claim 7, **characterised in that** the motor is operated during a phase (C) at the end of the washing process with a switch-on period ratio (ED, ED_1, ED_2) less than 5%.

9. Method according to any one of the preceding claims, in which the drum rotation is rotated at a rotational speed of 15 to 35 1/min in adaptation to the constructional features of the solution container (2).

10. Method according to any one of the preceding claims, in which the drive phases of the motor follow at an interval of 10 to 60 seconds.

11. Program-controlled washing machine for carrying out the method according to any one of claims 1 to 10, with a rotatably mounted laundry drum (1) driven by a motor and with a program control, which comprises means for drive control of the motor and for control of the sequence of the rotational speed of the laundry drum (1) with respect to the level of the rotational speed, the rotational direction (7), the switch-on period (T_e, T_e1, T_e2) and the switch-off period (T_a, T_a1, T_a2) of the motor, **characterised in that** the means are constructed for section-by-section or continuous reduction of the switch-on period ratio in correspondence with the increase in shrinkage sensitivity (SE) during the washing process by control of the switch-on period (T_e, T_e1, T_e2) and switch-off period (T_a, T_a1, T_a2).

12. Washing machine according to claim 11 with a solution container (2), **characterised in that** the laundry drum includes on the inner side of the casing thereof an entrainer (3, 3.1) which is equipped with a scoop device (4) for scooping the water from the lower region of the solution container (2) and for sprinkling the scooped water, wherein sprinkling takes place when the scoop device (4) is disposed above the laundry batch (6).

13. Washing machine according to claim 11 or 12, **characterised in that** the rotation of the laundry drum during the washing process takes place exclusively in one rotational direction (7).

14. Washing machine according to claim 12, **characterised in that** the rotational direction (7) of the laundry drum (1) corresponds with the direction of effectiveness of the scoop device.

15. Washing machine according to claim 11 or 12, **characterised in that** the rotation of the laundry drum (1) during the washing process takes place with alternating rotational directions.

16. Washing machine according to claim 12, **characterised in that** the rotation of the laundry drum (1) in the direction of the effectiveness of the scoop device (7) takes place with a switch-on period ratio (ED_1) of this direction which is greater than the switch-on period ratio (ED_2) of the opposite direction.

17. Washing machine according to any one of claims 11 to 16, **characterised in that** the means are constructed for drive control of the motor during a phase (A) at the beginning of the washing process with a switch-on period ratio (ED, ED_1, ED_2) greater than 12%.

18. Washing machine according to claim 17, **characterised in that** the means are constructed for drive control of the motor during a phase (C) at the end of the washing process with a switch-on period ratio (ED, ED_1, ED_2) less than 5%.

19. Washing machine according to any one of claims 11 to 18, **characterised in that** the drum rotation can be performed at a rotational speed of 15 to 35 1/min in adaptation to the constructional features of the solution container (2) and/or the laundry drum (1).

20. Washing machine according to any one of claims 11 to 19, **characterised in that** the drive phases of the motor have an interval of 10 to 60 seconds.

## Revendications

1. Procédé de lavage d'un lot de linge (6) composé de textiles à tendance au rétrécissement dans un lave-linge commandé par programme avec un moteur qui entraîne un tambour à linge (1) logé rotatif, incluant un processus de lavage dans lequel le lot de linge (6) est agité pour être mouillé et trempé d'eau ou de lessive par entraînement du moteur avec des durées prédéterminées de fonctionnement (T_e, T_e1, T_e2) et d'arrêt (T_a, T_a1, T_a2), **caractérisé en ce que**, pendant la progression du processus de lavage, le rapport des durées de fonctionnement (SE, SE_1, SE_2) du moteur, qui est défini par le quotient de la durée de fonctionnement (T_e, T_e1, T_e2) et de la somme de la durée du fonctionnement (T_e, T_e1, T_e2) et de la durée d'arrêt (T_a, T_a1, T_a2), se réduit par étapes ou continuellement conformément à l'augmentation de la sensibilité au rétrécissement (SE).

2. Procédé selon la revendication 1, **caractérisé en ce que**, pendant la rotation du tambour à linge (1) sur la face intérieure de l'enveloppe duquel est situé un dispositif de puisage (4) pour puiser l'eau de la partie inférieure d'une cuve de lessive (2), l'eau puisée se déverse sur le lot de linge (6) lorsque le dispositif de puisage (4) se trouve au-dessus du lot de linge (6).

3. Procédé selon la revendication 1 ou 2, dans lequel le tambour à linge (1), pendant le processus de lavage, tourne exclusivement dans un sens (7).

4. Procédé selon la revendication 2, **caractérisé en ce que** le tambour à linge (1) tourne dans le sens (7) de l'action du dispositif de puisage (4).

5. Procédé selon la revendication 1 ou 2, dans lequel le tambour à linge (1), pendant le processus de lavage, tourne dans des sens alternés.

6. Procédé selon la revendication 2, **caractérisé en ce que** le tambour à linge (1), dans le sens (7) de l'action du dispositif de puisage (4), tourne avec un rapport des durées de fonctionnement (SE_1) de ce sens qui est supérieur au rapport des durées de fonctionnement (SE_2) du sens inverse.

7. Procédé selon l'une des revendications précédentes, **caractérisé en ce que** le moteur, pendant une phase (A) au début du processus de lavage, fonctionne avec un rapport des durées de fonctionnement (SE, SE_1, SE_2) supérieur à 12 %.

8. Procédé selon la revendication 7, **caractérisé en ce que** le moteur, pendant une phase (C) à la fin du processus de lavage, fonctionne avec un rapport des durées de fonctionnement (SE, SE_1, SE_2) inférieur à 5 %.

9. Procédé selon l'une des revendications précédentes, dans lequel le tambour, en accord avec les caractéristiques de construction de la cuve de lessive (2) et/ou du tambour à linge (1), tourne à une vitesse de rotation de 15 à 35 1/min.

10. Procédé selon l'une des revendications précédentes, dans lequel les phases d'entraînement du moteur se suivent à une distance de 10 à 60 secondes.

11. Lave-linge commandé par programme, permettant d'exécuter le procédé selon l'une des revendications 1 à 10, avec un tambour à linge (1) logé rotatif qui est entraîné par un moteur et avec une commande par programme qui comprend des moyens de commande du moteur et de commande de l'évolution de la vitesse de rotation du tambour à linge (1) pour ce qui est de la valeur absolue de la vitesse de rotation, du sens de rotation (7), de la durée de fonctionnement (T_e, T_e1, T_e2) et de la durée d'arrêt (T_a, T_a1, T_a2) du moteur, **caractérisé en ce que** les moyens pour réduire par étapes ou continuellement le rapport des durées de fonctionnement conformément à l'augmentation de la sensibilité au rétrécissement (SE) pendant le processus de lavage sont réalisés par commande de la durée de fonctionnement (T_e, T_e1, T_e2) et de la durée d'arrêt (T_a, T_a1, T_a2).

12. Lave-linge selon la revendication 11, avec une cuve de lessive (2), **caractérisé en ce que** le tambour à linge, sur la face intérieure de son enveloppe, contient des éléments d'entraînement (3, 3.1) qui sont équipés d'un dispositif de puisage (4) pour puiser l'eau de la partie inférieure de la cuve de lessive (2) et déverser l'eau puisée, un déversement se produisant lorsque le dispositif de puisage (4) se trouve au-dessus du lot de linge (6).

13. Lave-linge selon la revendication 11 ou 12, **caractérisé en ce que** la rotation du tambour à linge pendant le processus de lavage a lieu exclusivement dans un sens de rotation (7).

14. Lave-linge selon la revendication 12, **caractérisé en ce que** le sens de rotation (7) du tambour à linge (1) correspond au sens de l'action du dispositif de puisage.

15. Lave-linge selon la revendication 11 ou 12, **caractérisé en ce que** la rotation du tambour à linge (1) pendant le processus de lavage a lieu dans des sens de rotation alternés.

16. Lave-linge selon la revendication 12, **caractérisé en ce que** la rotation du tambour à linge (1) dans le sens de l'action du dispositif de puisage (7) a lieu avec un rapport des durées de fonctionnement (SE_1) de ce sens de rotation qui est supérieur au rapport des durées de fonctionnement (SE_2) du sens inverse.

17. Lave-linge selon l'une des revendications 11 à 16, **caractérisé en ce que** les moyens de commande du moteur, pendant une phase (A) au début du processus de lavage, sont réalisés avec un rapport des durées de fonctionnement (SE, SE_1, SE_2) supérieur à 12 %.

18. Lave-linge selon la revendication 17, **caractérisé en ce que** les moyens de commande du moteur, pendant une phase (C) à la fin du processus de lavage, sont réalisés avec un rapport des durées de fonctionnement (SE, SE_1, SE_2) inférieur à 5 %.

19. Lave-linge selon l'une des revendications 11 à 18, **caractérisé en ce que** la rotation du tambour, en accord avec les caractéristiques de construction de la cuve de lessive (2) et/ou du tambour à linge (1), peut être réalisée avec une vitesse de rotation de 15 à 35 1/min.

20. Lave-linge selon l'une des revendications 11 à 19, **caractérisé en ce que** les phases d'entraînement du moteur sont espacées de 10 à 60 secondes.
